# EUROPÄISCHE PATENTANMELDUNG

(11) **EP 4 703 050 A1**
(43) Veröffentlichungstag der Anmeldung: **04.03.2026**
(21) Anmeldenummer: 24198123.2
(22) Anmeldetag: 03.09.2024
(51) Int. Cl.: B05C 17/005, B65D 83/00

(54) **KARTUSCHE MIT SCHLAUCHBEUTEL UND VERFAHREN ZUR NUTZUNG DER KARTUSCHE**

(71) Anmelder: Henkel AG & Co. KGaA, 40589 Düsseldorf (DE)
(72) Erfinder: WOLF, Karsten, 42281 Wuppertal (DE); RUSHE, Peter, 40589 Düsseldorf (DE); JULIUS, Dennis, 42659 Solingen (DE)
(74) Vertreter: Patentanwälte Bauer Vorberg Kayser

(57) **Zusammenfassung**

Die Erfindung betrifft eine Kartusche (1) für ein viskoses Material, die sich in eine Kartuschenpistole (100) oder dergleichen einsetzen lässt und umfasst: a) einen zylinderförmigen, einen Hohlraum begrenzenden Kartuschenkörper (10) mit einem proximalen Ende (11) und einem distalen Ende (12); b) eine Kartuschenkappe (20), die an dem distalen Ende (12) des Kartuschenkörpers (10) angeordnet ist, einen Abgabeauslass (21) aufweist und der ein Hohlzylinder (72) mit einer Stirnfläche (76) zugeordnet ist, wobei sich eine Längsachse des Hohlzylinders (72) parallel zu einer Längsachse (2) des Kartuschenkörpers (10) erstreckt und wobei der Hohlzylinder (72) in den Hohlraum des Kartuschenkörpers (10) hineinragt; c) einen im Hohlraum des Kartuschenkörpers (10) angeordneter Schlauchbeutel (40) zur Bevorratung des viskosen Materials, wobei der Schlauchbeutel (40) eine Beutelfolie (41) umfasst, welche in einem geschlossenen Zustand des Schlauchbeutels (40) zumindest an einem ersten Beutelende (41), das der Kartuschenkappe (20) zugewandt ist, mit einem Verschluss vorzugsweise in Form eines Clips (43) wurstzipfelartig zusammengehalten wird, und d) eine Kolbeneinheit (50) mit einem Kolben (52), der sich entlang der Längsachse (2) des Kartuschenkörpers (10) verschieben lässt, wobei durch ein Verschieben des Kolbens (52) das erste Beutelende (42) gegen die Stirnfläche (76) des Hohlzylinders (72) gedrückt wird und in einem geöffneten Zustand des Schlauchbeutels (40) das viskose Material aus dem Schlauchbeutel (40) durch den Abgabeauslass (21) ausdosierbar ist. Die Erfindung zeichnet sich dadurch aus, dass innerhalb des Hohlzylinders (72) ein Freiraum (77) ausgebildet ist, der frei von Aufstechspitzen oder Schneidelementen ist, sodass sich im geschlossenen Zustand des Schlauchbeutels (40) durch das Drücken gegen die Stirnfläche (76) im ersten Beutelende (42) ein Druck aufbaut, durch den der Clip (43) von der Beutelfolie (41) abgetrennt wird, ohne dass dabei die Beutelfolie (41) aufgeschlitzt oder aufgestochen wird. Des Weiteren betrifft die Erfindung ein Verfahren zur Nutzung dieser Kartusche (1).

## Beschreibung

Die Erfindung betrifft eine Kartusche für ein viskoses Material, die sich in eine Kartuschenpistole einsetzen lässt. Des Weiteren betrifft die Erfindung ein Verfahren zur Nutzung einer solchen Kartusche.

Sowohl für Handwerkeranwendungen als auch für den privaten Gebrauch werden verschiedene viskose Materialien, wie zum Beispiel Silikon, Acryl und Klebstoffe, standardmäßig in Kartuschen bereitgestellt, aus welchen das Material mithilfe der Kartuschenpistole ausgebracht werden kann.

Die EP 4 241 894 A1 offenbart eine Kartusche, die einen zylinderförmigen, einen Hohlraum begrenzenden Kartuschenkörper umfasst. Der Kartuschenkörper weist ein proximales Ende und ein distales Ende auf. An dem distalen Ende des Kartuschenkörpers ist eine Kartuschenkappe angeordnet ist, die einen Abgabeauslass aufweist. In einem Hohlraum des Kartuschenkörpers ist ein Schlauchbeutel zur Bevorratung des viskosen Materials angeordnet. Der Schlauchbeutel umfasst eine Beutelfolie, welche in einem geschlossenen Zustand des Schlauchbeutels an einem ersten Beutelende, das der Kartuschenkappe zugewandt ist, mit einem Clip wurstzipfelartig zusammengehalten wird. Auch an einem zweiten Beutelende ist die Beutelfolie mit einem Clip wurstzipfelartig zusammengeschnürt, sodass der Schlauchbeutel die Form einer Wurst aufweist. Die Kartusche der EP 4 241 894 A1 umfasst des Weiteren eine Kolbeneinheit mit einem Kolben, der sich entlang der Längsachse des Kartuschenkörpers verschieben lässt. Durch ein Verschieben des Kolbens lässt sich in einem geöffneten Zustand des Schlauchbeutels das viskose Material aus dem Schlauchbeutel durch den Abgabeauslass ausdosieren.

Der Kartuschenkörper der EP 4 241 894 A1 weist mehrere Schneidstäbe oder Messerspitzen auf. Die Schneidstäbe dienen dazu, den Schlauchbeutel an dem ersten Beutelende aufzuschneiden oder aufzuschlitzen, wenn er beim erstmaligen Gebrauch der Kartusche mit dem Kolben gegen die Kartuschekappe gedrückt wird. Der Schlauchbeutel lässt sich somit in einem geschlossenen Zustand in den Kartuschenkörper legen. Es ist daher nicht notwendig, vor dem erstmaligen Gebrauch der Kartusche die Kartuschenkappe von dem Kartuschenkörper abzunehmen, um Zugang zum ersten Beutelende zu haben und somit das erste Beutelende durch ein separates Schneidmesser oder eine Schere aufschneiden zu können.

Um ein zuverlässiges Öffnen des ersten Beutelendes zu erreichen, lehrt die EP 4 241 894 A1 die Verwendung eines Verdichtungsrings in Form eines Hohlzylinders als Teil der Kartuschenkappe. Eine Längsachse des Hohlzylinders verläuft parallel zur Längsachse der Kartuschenkörpers und fällt mit dieser zusammen. Der Hohlzylinder ragt in den Kartuschenkörpers hinein, wobei sich im Inneren des Hohlzylinder die Schneidstäbe zum Aufschlitzen des Schlauchbeutels befinden. Durch das Drücken des Schlauchbeutels gegen eine Stirnfläche des Hohlzylinders wird der Schlauchbeutel derart verformt, dass sich im ersten Beutelende und insbesondere im Bereich des Inneren des Hohlzylinders ein hoher Innendruck aufbaut. Dies hat zur Folge, dass die Schneidstäbe mit dem Schlauchbeutel in einem Bereich in Kontakt kommen, wo die Beutelfolie bedingt durch den Hohlzylinder besonders prall und straff gespannt ist. Die Beutelfolie wird dabei nicht nur punktuell durchstochen, sondern platzt regelrecht auf.

Gleichwohl durch den Hohlzylinder in Zusammenspiel mit den Schneidstäben der Schlauchbeutel am ersten Beutelende in der Regel ausreichend weit geöffnet wird, sodass ein Ausdosieren des viskosen Materials gut möglich ist, kann nicht ausgeschlossen werden, dass bei einzelnen Kartuschen oder auch bei einem nicht zu vernachlässigbaren Anteil der getesteten Kartuschen keine ausreichend großen Löcher im Schlauchbeutel erzeugt werden. Die Folge ist, dass dann ein Ausdosieren des viskosen Materials kaum oder nur mit einem erhöhten Kraftaufwand möglich ist.

Die der Erfindung zu Grunde liegende Aufgabe besteht darin, eine Kartusche bereitzustellen, bei der mit einer üblichen Kartuschenpistole das viskose Material einfach und zuverlässig ausdosiert werden kann.

Die der Erfindung zu Grunde liegende Aufgabe wird mit dem Gegenstand gemäß Anspruch 1 gelöst. Ausführungsbeispiele können den Unteransprüchen zu Anspruch 1 entnommen werden.

Erfindungsgemäß ist vorgesehen, dass innerhalb des Hohlzylinders ein Freiraum ausgebildet ist, der frei von Aufstechspitzen, Schneidelementen oder dergleichen ist, sodass sich im geschlossenen Zustand des Schlauchbeutels durch das Drücken gegen die Stirnfläche im ersten Beutelende ein Druck aufbaut, durch den Verschluss von der Beutelfolie abgetrennt wird bzw. geöffnet wird, ohne dass dabei die Beutelfolie aufgeschlitzt, aufgeschnitten oder durchgestochen wird.

In einem Ausführungsbeispiel ist der Verschluss ein Clip, der vorzugsweise aus Metall oder Kunststoff ist und dann erfindungsgemäß von der Beutelfolie abgetrennt wird. Alternativ kann die Beutelfolie auch mithilfe anderer Verschlüsse wie beispielsweise mit einem O-Ring (Gummi, Metall, Papier) oder einem Kunststoffbinder verschlossen sein. Es ist auch denkbar, dass der Verschluss durch Verschweißen, Versiegeln oder Verkleben gebildet wird.

Anwendungstests haben gezeigt, dass für das Öffnen des ersten Beutelendes ein Aufschneiden oder Aufschlitzen nicht notwendig ist. Da die Beutelfolie im Bereich des ersten Beutelendes nicht aufgeschlitzt wird, kann sich der Innendruck mit Hilfe des Hohlzylinders so weit erhöhen, dass der Clip, der kraftschlüssig am wurstzipfelartigen Beutelende die Beutelfolie zusammenhält, von der Beutelfolie abgestreift oder abgesprengt wird. Da dann die Beutelfolie vollständig vom Clip getrennt ist und nicht mehr von ihm zusammengehalten wird, entsteht eine Öffnung am ersten Beutelende, deren Größe und Gestalt gut vorhersehbar ist. Wenn eine Vielzahl gleichartiger Kartuschen getestet werden, unterliegt die so erzielte Öffnung praktisch keinen Schwankungen. Aufgrund der Abmessungen des Hohlzylinders (in einem Ausführungsbeispiel sind dies ein Durchmesser und eine Höhe des Hohlzylinders) weisen die Schlauchbeutel eine immer nahezu gleiche Öffnung auf. Somit kann das viskose Material aus den einzelnen Kartuschen jeweils mit einer gleichen und vergleichbar kleinen Kraft ausdosiert werden. Dies vereinfacht die Handhabung der Kartusche.

Somit schlägt die Erfindung einen völlig anderen Weg ein als der Weg, der im Stand der Technik gelehrt wird. Während bei der EP 4 241 894 A1 das Ziel verfolgt wird, dass ein Aufschlitzen oder Aufschneiden der Beutelfolie zu ausreichend großen Öffnungen führt, soll gemäß der Erfindung ein Aufschlitzen oder Aufschneiden der Beutelfolie gerade vermieden werden, damit sich zum Abtrennen des Clips genügend großer Druck aufbauen kann und der Druck nicht durch das erfolgte Aufschlitzen/Aufschneiden frühzeitig wieder zusammenbricht. Auch wenn die Kraft zum Abtrennen des Clips größer sein mag als die Kraft, die notwendig ist, eine Öffnung in die Beutelfolie zu schneiden oder zu schlitzen, lässt sich mit der erfindungsgemäßen Kartusche das viskose Material gut ausdosieren. Eine etwas größere Maximalkraft zum Öffnen des Schlauchbeutel durch Abtrennen des Clips von der Beutelfolie führt zu einer immer gleich großen Öffnung am ersten Beutelende, sodass dann nach dem Öffnen das Ausdosieren immer gleich gut möglich ist.

Bei dem Schlauchbeutel kann es sich um einen Beutel aus Kunststoff handeln. Der Beutel kann auch aus einem silikonisierten oder beschichteten Papier sein. Die Beutelfolie kann einschichtig oder mehrschichtig ausgebildet sein. Der Begriff "Beutelfolie" soll das Material des Beutels nicht auf Kunststoff einschränken.

Die Herstellung des Schlauchbeutels kann in einem kontinuierlichen Prozess erfolgen, bei dem das viskose Material in einen endlosen Schlauch gefüllt wird. Entsprechend der Länge des Beutels wird radial ein Clip-Rohling zugeführt, wobei der endlose Schlauch an entsprechender Stelle zusammengedrückt wird und die zusammengedrückte Beutelfolie durch den Clip, der durch Schließen des Clip-Rohlings entsteht, zusammengehalten oder fixiert wird. Nachdem der Clip angebracht worden ist, wird das Stück mit der zusammengedrückten Beutelfolie und dem Clip vom endlosen Restschlauch getrennt. Es entsteht so ein wurstförmiger Schlauchbeutel mit zwei wurstzipfelartigen Enden. Zwischen den beiden Enden kann sich eine Längsnaht mit oder ohne Überlappungsbereich erstrecken. Es ist auch möglich, dass der Schlauchbeutel in Längsrichtung keine Längsnaht aufweist, sondern schon bei der Extrusion der Beutelfolie einen geschlossenen Umfang aufweist.

Der Begriff "Kartuschenpistole oder dergleichen" in Anspruch 1 steht stellvertretend für eine Vorrichtung, die mittels eines Drucktellers, der zur Anlage an den Kolben der Kartusche dient, axialen Druck auf den Kolben ausüben kann, damit sich dieser entlang der Längsachse des Kartuschenkörpers bewegt, um das viskose Material durch den Abgabeauslass zu drücken. Bei dieser Vorrichtung könnte es sich grundsätzlich auch um einen Handdispenser handeln, in den die erfindungsgemäße Kartusche eingesetzt werden kann.

In einem Ausführungsbeispiel weist der Hohlzylinder einen kreisförmigen Querschnitt auf. Der Querschnitt des Hohlzylinders kann auch oval oder eckig sein. Beispielsweise kann der Querschnitt ein gleichmäßiges Sechseck oder Achteck sein.

Die Längsachse des Hohlzylinders kann mit der Längsachse des Kartuschenkörpers zusammenfallen. Der Hohlzylinder und der Kartuschenkörper können somit koaxial zueinander angeordnet sein.

In einem Ausführungsbeispiel stellt die Stirnfläche des Hohlzylinders eine geschlossenen Ringfläche dar. Es ist auch denkbar, dass die Stirnfläche einen Spalt und/oder Unterbrechungen aufweist.

Vor dem Abgabeauslass können Cliphaltemittel vorgesehen sein, die den abgetrennten Clip daran hindern, in den Abgabeauslass zu gelangen und somit zu einer Verstopfung des Abgabeauslasses führen. Die Cliphaltemittel können einen Haltering umfassen, der konzentrisch vor dem Abgabeauslass angeordnet sein kann.

Der Hohlzylinder kann mit dem Haltering über einen Verbindungszylinder verbunden sein. Ein Durchmesser des Verbindungszylinders kann dabei größer als ein Durchmesser des Halterings und kleiner als ein Durchmesser des Hohlzylinders sein.

Der Durchmesser des Hohlzylinders (in diesem Fall ist sein Außendurchmesser gemeint) kann 60 bis 80 % eines Innendurchmessers des Kartuschenkörpers betragen. In einem Ausführungsbeispiel beträgt der Durchmesser des Hohlzylinders 65 bis 70 % vom Innendurchmesser des Kartuschenkörpers. Eine Höhe des Hohlzylinders beträgt in einem Ausführungsbeispiel 40 bis 80 % oder 50 bis 70 % des Durchmessers des Hohlzylinders. Eine Mindesthöhe des Hohlzylinders kann 18 mm oder 20 mm betragen. Bei derartigen Größenverhältnissen, insbesondere bei einer Kombination von den hier angegebenen Werten für den Durchmesser, der Höhe und/oder der Mindesthöhe, lässt sich das erfindungsgemäße Abtrennen oder Abstreifen des Verschlusses von der Beutelfolie, oder ein Bersten oder Platzen des Verschlusses gut realisieren.

Der Verbindungszylinder kann sich axial an dem Hohlzylinder anschließen. Dies bedeutet, dass der Verbindungszylinder und der Hohlzylinder sich in axialer Richtung nicht oder nur in einem sehr kleinen Maße (kleiner als 2 mm) überschneiden. Der Verbindungszylinder kann über Radialstege mit dem Hohlzylinder verbunden sein. Die Radialstege können gleichmäßig am Umfang verteilt angeordnet sein. Bei beispielsweise drei Radialstegen kann der Abstand zu einem Nachbarsteg jeweils 120° betragen. Der Radialsteg überbrückt dabei den radialen Abstand zwischen Verbindungszylinder und Hohlzylinder.

In einem Ausführungsbeispiel ist der Hohlzylinder Teil eines separaten Einsatzelements, das in die Kartuschenkappe einsetzbar ist. Das separate Einsatzelement und die Kartuschenkappe können also getrennt voneinander hergestellt werden und erst danach zusammengesetzt werden. Es ist auch denkbar, dass der Hohlzylinder und die Kartuschenkappe einstückig ausgeformt sind. Der Hohlzylinder, der Haltering und der Verbindungszylinder können einstückig ausgebildet sein und das separate Einsatzelement bilden.

Die Kartuschenkappe kann einen Aufnahmeraum für den Verbindungszylinder aufweisen, durch den das Einsatzelement in der Kartuschenkappe zentriert wird.

In einem Ausführungsbeispiel weist der Kartuschenkörper eine Wandung auf, die sich von dem distalen Ende bis zu dem proximalen Ende erstreckt und aus einem Material auf Basis von pflanzlichen Fasern gefertigt ist. So kann die Hülse beispielsweise aus Pappe, Papier oder Karton ausgebildet sein. Nach der Trennung von Kartuschenkappe, Kolbeneinheit und Schlauchbeutel kann der Kartuschenkörper dem Altpapier zugeführt und damit wieder in den Recyclingkreislauf eingebracht werden. Dabei kann der Kartuschenkörper bereits aus recyceltem Papiermaterial gefertigt sein, wodurch die Kartusche zu einem noch nachhaltigeren Produkt wird. Der aus einem Material auf Basis von pflanzlichen Fasern gefertigte Kartuschenkörper kann grundsätzlich bedruckt sein, er enthält jedoch gemäß einer Ausführungsvariante keine weitere Beschichtung aus einem anderen Material wie Kunststoff oder Aluminium, um ein effizientes Recycling zu ermöglichen. Gemäß einer alternativen Ausführung kann der aus Papier oder Pappe gefertigte Kartuschenkörper eine feuchtigkeitsabweisende Beschichtung zum Schutz gegen Feuchtigkeit aufweisen.

Das proximale Ende kann eine proximale Stoßkante aufweisen. Das distale Ende kann eine distale Stoßkante aufweisen, wobei mindestens eine Stoßkante des Kartuschenkörpers von einem an dem Kartuschenkörper angelegten Materialabschnitt überdeckt sein kann. Der die Stoßkante überdeckende Materialabschnitt liegt in einem an der Stoßkante angrenzenden Bereich sowohl an der Innenseite als auch an der Außenseite der Wandung an. Auf diese Weise kann verhindert oder zumindest erschwert werden, dass Feuchtigkeit über die ansonsten offenliegenden Stoßkanten unmittelbar in das Material der Hülse eindringt und zu einem schnellen Aufquellen der Fasern und damit zu einer Destabilisierung des Materials führt.

Der Kartuschenkörper kann als Wickelhülse gefertigt sein. Der Kartuschenkörper kann eine als Materialschwächung ausgebildete Aufreißhilfe umfassen, welche sich ausgehend von dem distalen Ende oder dem proximalen Ende in die Wandung hinein erstreckt. Die Ausreishilfe dient dabei zum leichteren Aufreißen des Kartuschenkörpers und damit zu einem leichteren Trennen des Kartuschenkörpers von in dem Hohlraum angeordneten Kunststoffkomponenten, beispielsweise einem entleerten Schlauchbeutel.

In einem Ausführungsbeispiel weist der Kolben eine Außenkolben, einen Innenkolben sowie einen Spreizring auf, wobei der Außenkolben durch den Spreizring in radialer Richtung aufgeweitet wird, wenn der Innenkolben durch die Kartuschenpistole gegen den Spreizring bzw. den Außenkolben gedrückt wird. Der Innenkolben kann dabei einen Kolbenkörper aufweisen, in dem wenigstens ein Schlitz vorgesehen ist, der sich in axialer Richtung von dem vorzugsweise nicht geschlitzten Spreizring bis zu einer Ansetzfläche für einen Druckteller der Kartuschenpsitole erstreckt. Bedingt durch den Schlitz, der sich im Betrieb der Kartusche in der Kartuschenpistole ausweiten oder auch verengen kann, weist der Innenkolben eine gewisse Nachgiebigkeit auf, sodass ein Winkel- oder Lageversatz des Drucktellers, der auf den Innenkolben wirkt, nicht oder nicht vollständig auf den Außenkolben übertragen wird. Mit anderen Worten kann der Innenkolben aufgrund seiner Nachgiebigkeit den Winkel- und/oder Lageversatz des Drucktellers zumindest teilweise ausgleichen, sodass der Außenkolben weiterhin so ausgerichtet an der Innenseite des zylindrischen Kartuschenkörpers anliegt, dass es nicht zu einem Ausbeulen oder einer andersartigen Beschädigung des Kartuschenkörpers kommt. Entsprechend muss der Kartuschenkörper nicht so hohe Kräfte aushalten, sodass dieser dünnwandig und/oder mit vergleichsweise weichem Material ausgebildet sein kann.

Eine weitere Aufgabe der Erfindung, die Bereitstellung eines Verfahrens zur Nutzung der oben beschriebenen Kartusche, wird mit der Merkmalskombination gemäß Anspruch 14 gelöst.

Erfindungsgemäß ist vorgesehen, das bei der Nutzung der oben beschriebenen Kartusche der Schlauchbeutel im geschlossenen Zustand in den Kartuschenkörper gesetzt wird oder bereits werksseitig in den Kartuschenkörper gesetzt worden ist, der Kolben entlang der Längsachse verschoben wird, wobei das erste Beutelende gegen die Stirnfläche des Hohlzylinder gedrückt wird, wobei an dem ersten Beutelende ein Druck erzeugt wird, durch den der Clip von der Beutelfolie getrennt wird, ohne dass vorher oder während der Abtrennung des Clips die Beutelfolie aufgeschlitzt, aufgestochen oder aufgeschnitten wird.

Anhand des in der Zeichnung dargestellten Ausführungsbeispiels wird die Erfindung näher erläutert. Es zeigen:
- Figur 1: eine Kartusche mit angedeuteter Kartuschenpistole;
- Figur 2: einen Kartuschenkörper und einen Schlauchbeutel;
- Figur 3: eine Kartuschenkappe mit Einsatzelement;
- Figur 4: einen Längsschnitt entlang der Linie A-A in Figur 3;
- Figuren 5: die Kartuschenkappe und das Einsatzelement in perspektivischer Explosionsdarstellung;
- Figur 6 und 7: verschiedene perspektivische Ansichten des Einsatzelements;
- Figur 8: das Einsatzelement in leicht abgeänderter Form von unten;
- Figur 9: das Einsatzelement der Figur 8 von der Seite;
- Figur 10: das Einsatzelement der Figur 8 von oben;
- Figur 11: eine Kolbeneinheit von der Seite;
- Figur 12: ein Längsschnitt entlang der Linie A-A in Figur 11;
- Figur 13: die Kolbeneinheit im Längsschnitt im zusammengefügten Zustand.

Figur 1 zeigt eine Kartusche, die in ihrer Gesamtheit mit 1 bezeichnet wird. Die Kartusche umfasst einen zylindrischen Kartuschenkörper 10 mit einem proximalen Ende 11 und einem distalen Ende 12. Der Kartuschenkörper 10 ist als Wickelhülse aus einem Papier- oder Kartonmaterial gefertigt. An dem distalen Ende 12 ist eine Kartuschenkappe 20 mit einem Abgabeauslass 21 angeordnet. Die Kartuschenkappe 20 stellt ein separates Bauteil dar, das sich mit dem distalen Ende 12 des Kartuschenkörpers 10 fest verbinden lässt. Auf ein Außengewinde 22 des Abgabeauslasses 21 lässt sich eine Abgabedüse 23 schrauben. Die Spitze der Abgabedüse 23 lässt sich an verschiedenen axialen Stellen abschneiden, um einen gewünschten Austrittsquerschnitt zu erhalten.

Der Kartuschenkörper 10 begrenzt einen Hohlraum, der zur Aufnahme eines Schlauchbeutels 40 (siehe Figur 2) dient. In dem Schlauchbeutel 40 befindet sich ein viskoses oder pastöses Material, beispielsweise Silikon, Acryl, eine Dichtungsmasse oder ein Klebstoff. Der Schlauchbeutel 40 weist eine Beutelfolie 41 auf, die an einem ersten Beutelende 42 mit einem Clip 43 vorzugsweise aus Metall, oder auch aus anderen Materialien wie Gummi, Kunststoff, Papier, wurstzipfelartig zusammengehalten wird. An einem zweiten Beutelende 44 wird die Beutelfolie 41 durch einen weiteren Clip 45 ebenfalls wurstzipfelartig zusammengehalten, so dass der Schlauchbeutel 40 die Form einer Wurst mit zwei wurstzipfelartigen Enden aufweist. An den Beutelenden 42, 44 entstehen durch das Zusammenschnüren in der Beutelfolie 41 Falten 46. Ein kleiner Überstand 47 an dem Clip 43 beträgt wenige Millimeter, beispielsweise 2 bis 6 mm. Der Clip 43 kann aus einem draht- oder stabförmigen Clip-Rohling geformt sein, der zu einem in etwa runden Clip mit einem Umfang gebogen wird, innerhalb dem dann die Beutelfolie 41 zusammengepresst gehalten wird. Zwischen der Beutelfolie 41 und dem Clip 43 herrscht ein Kraftschluss. Wirkt auf ihn eine genügend hohe Kraft, gleitet der Clip 43 entlang des Überstands 47, bis er vollständig von der Beutelfolie getrennt ist.

Die Kartusche 1 umfasst des Weiteren eine Kolbeneinheit 50, die in Figur 1 im Wesentlichen durch den Kartuschenkörper 10 verdeckt ist. Lediglich ein kleiner Teil des Verbindungsstücks 51, welches fest auf dem proximalen Ende 11 des Kartuschenkörpers 10 sitzt, ist zu erkennen. Die Kolbeneinheit 50 weist einen Kolben 52 (siehe dazu die Figuren 11 bis 13) auf, der sich entlang einer Längsachse 2 des Kartuschenkörpers 10 bewegen lässt. In einem Anfangszustand ist der axial bewegbare Kolben 52 mit dem festsitzenden Verbindungsstück 51 über dünne Verbindungsstege 53 verbunden, die als Sollbruchstellen ausgebildet sind. Durch das axial verschieben des Kolbens 52 lässt sich das viskose Material aus dem Folienbeutel 40 durch den Abgabeauslass 21 ausdosieren. Dazu muss jedoch zuvor der ursprünglich geschlossene Schlauchbeutel 40 und der Abgabeauslass 21 geöffnet werden. Der zum Ausdosieren erforderliche Druck auf den Kolben 52 lässt sich durch eine übliche Kartuschenpistole 100 bereitstellen, von der in Figur 1 stellvertretend nur ein Druckteller 101 und eine Druckstange 102 dargestellt sind. Eine ausführlichere Beschreibung der Kolbeneinheit 50 folgt weiter unten.

Die Figuren 3 bis 5 zeigen die Kartuschenkappe 10 und ein separates Einsatzelement 70, das sich in die Kartuschenkappe 10 einsetzen lässt. Das separate Einsatzelement 70 ist in den Figuren 6 bis 10 in Alleinstellung gezeigt.

Die durch den Abgabeauslass 21 definierte Abgabeöffnung 24 ist durch ein herausbrechbares Wiederverschlussteil 25 verschlossen. Das Wiederverschlussteil 25 ist anfänglich fest mit dem Abgabeauslass 21 verbunden und verschließt die Abgabeöffnung 24, sodass diese vor Inbetriebnahme der Kartusche 1 geschützt ist. Die Verbindung zwischen dem Wiederverschlussteil 25 und der Kartuschenkappe 20 umfasst vier Sollbruchstellen, welche durch einen Nutzer der Kartusche 10 zur Trennung des Wiederverschlussteils 25 von der Kartuschenkappe 20 aufgebrochen werden können. Das Wiederverschlussteil 25 ist konisch oder konisch in Stufen ausgebildet und ragt mit einer konischen Spitze 26 in die Abgabeöffnung 24 hinein. Nach der Trennung von der Kartuschenkappe 20 kann das Wiederverschlussteil 25 als Verschluss für die Abgabeöffnung 24 oder auch als Verschluss für die Abgabedüse 23 verwendet werden.

Die Kartuschenkappe 20 ist im Wesentlichen rotationssymmetrisch aufgebaut und weist ein stufenförmiges Schulterteil 27 auf, welches den Abgabeauslass 21 und einen Pressring 28 verbindet. An seinem Außenumfang weist der Pressring 28 umlaufende Krallelemente 29 auf, die sich zwecks sicherer Befestigung der Kartuschenkappe 20 an dem Kartuschenkörper 10 in das Papiermaterial des Kartuschenkörpers 10 hineinkrallen. Der Durchmesser des Pressrings 28 entspricht dabei in etwa dem Innendurchmesser des Kartuschenkörpers 10. Ein äußerer umlaufender Rand 30 des Schulterteils 27 bildet eine axiale Anlagefläche für den Kartuschenkörper 10.

Das stufenförmige Schulterteil 21 bildet einen zylindrischen Aufnahmeraum 28 für das Einsatzelement 70. Insbesondere dient der Aufnahmeraum 28 dazu, das Einsatzelement 70 in der Kartuschenkappe 20 zu zentrieren. In einem zusammengesteckten Zustand (siehe Figur 4) sitzt in dem zylindrischen Aufnahmeraum 28 koaxial ein Verbindungszylinder 71 des Einsatzelements 70. Der Verbindungszylinder 71 verbindet einen Hohlzylinder 72 und einen Haltering 73 miteinander. Der Hohlzylinder 72, der Verbindungszylinder 71 und der Haltering 73 sind koaxial zueinander angeordnet und weisen eine gleiche Mittelachse auf, die im zusammengesteckten Zustand mit der Längsachse 2 des Kartuschenkörpers 10 zusammenfällt. Der Verbindungszylinder 71 weist einen Durchmesser auf, der kleiner ist als ein Durchmesser des Hohlzylinders 72 und größer ist als ein Durchmesser des Halterings 73. Der Haltering 73 ist über drei Radialrippen 74 mit dem Verbindungszylinder 71 verbunden. Der Verbindungszylinder 71 wiederum ist mit dem Hohlzylinder 72 über 3 Radialstege 75 verbunden. Der Verbindungszylinder 71 und der Hohlzylinder 72 weisen in axialer Richtung entlang der Längsachse 2 keine Überschneidung auf. Der Durchmesser des Hohlzylinders 72 oder genauer gesagt ein Außendurchmesser des Hohlzylinders 72 beträgt 60 bis 80 %, vorzugsweise 65 bis 75 % des Durchmessers des Pressrings 28 bzw. 60 bis 80 %, vorzugsweise 65 bis 75 % des Innendurchmessers des Kartuschenkörpers 10.

Der Hohlzylinder 72 ragt entlang der Längsachse 2 in den Hohlraum des Kartuschenkörpers 10 hinein. Der Hohlzylinder 72 weist eine ringförmige umlaufende Stirnfläche 76 auf. Innerhalb des Hohlzylinders 72 ist ein Freiraum 77 ausgebildet, in dem sich keine Aufstechspitzen, Schneidelemente oder dergleichen befinden, welche dazu dienen könnten, den Schlauchbeutel 40 an dem ersten Beutelende 42 aufzuschlitzen, wenn der Schlauchbeutel 40 gegen die Kartuschenkappe 20 gedrückt wird. Der Freiraum erstreckt sich hier im gezeigten Ausführungsbeispiel über die gesamte axiale Länge des Hohlzylinders 72.

Wie im Folgenden beschrieben wird, dient der Hohlzylinder 72 dazu, dass geschlossene Beutelende 42 (siehe Figur 2) automatisch zu öffnen, ohne dass dabei die Beutelfolie 41 aufgeschlitzt oder durchstochen wird. Beim Verschieben des Kolbens 52 wird das erste Beutelende 42 gegen die Stirnfläche 76 des Hohlzylinders 72 gedrückt. Die ringförmige Stirnfläche 76 teilt dabei das erste Beutelende 41 in einen Außenbereich und einen Innenbereich auf, wobei der Innenbereich in radialer Richtung gesehen innerhalb des Hohlzylinders 72 liegt. Der Außenbereich erstreckt sich von der Stirnfläche 76 in radialer Richtung nach außen bis zu dem Innendurchmesser des Kartuschenkörpers 20, wenn angenommen wird, dass der Innendurchmesser des Kartuschenkörpers 20 in etwa dem Durchmesser 48 des Schlauchbeutels 40 entspricht.

Bei entsprechend großen axialen Druck durch den Kolben 52 schiebt sich der Außenbereich des ersten Beutelendes 42 an der Außenseite des Hohlzylinders entlang und gleitet in den ringförmigen Spalt zwischen Hohlzylinder 72 und Pressring 28 hinein. Gleichzeitig steigt der Innendruck im Innenbereich des ersten Beutelendes 42, was dazu führt, dass eine große Zugkraft auf die Beutelfolie 41 bzw. auf den Überstand 47 (Wurstzipfel) wirkt. Die Zugkraft wird dabei so groß, dass trotz der gegebenen Klemmkraft zwischen Beutelfolie 41 und Clip 43 die Beutelfolie 41 entlang des Clips 43 gezogen wird, sodass der Überstand 47 immer kürzer wird, bis der Clip 43 vollständig von der Beutelfolie 41 getrennt ist. Da nun die Beutefolie 41 an dem ersten Beutelende 42 durch den Clip 43 nicht mehr zusammengehalten wird, öffnet sich das Beutelende 42. Im Gegensatz zum Aufschlitzen oder Aufstechen entsteht sprunghaft eine sehr große Öffnung am ersten Beutelende 42, sodass ein Ausdosieren der viskosen Masse ohne große Strömungswiderstände möglich ist.

Da der Clip 43 nun vollständig von der Beutelfolie 41 getrennt ist, wird er mit dem viskosen Material in Richtung Abgabeauslass 21 gedrückt. Der Haltering 73 bzw. dessen Lage im Aufnahmeraum der Kartuschenkappe 20 verhindert dabei, dass der Clip 43 in die Abgabeöffnung 24 gelang und diese verstopft. Das Einsatzelement 70 weist somit neben der Funktion des Öffnens des Schlauchbeutels 40 auch die Funktion auf, den Clip 43 aufzufangen. Das Einsatzelement 70 könnte daher auch als Clip-Fänger bezeichnet werden.

Der Verbindungszylinder 71 kann an seiner Außenseite eine umlaufende Rasteinschnürung 77 aufweisen, die mit einer umlaufenden Rastlippe 31 an der Innenseite des stufenförmigen Schulterteils 27 zusammenwirkt. Durch das Zusammenwirken von Rastlippe 31 und Rasteinschnürung 77 sitzt das Einsatzelement sicher in der Kartuschenkappe 20.

Der Kolben 52 der Kolbeneinheit 50 weist einen Innenkolben 54, einen Außenkolben 55 und einen kegelstumpfförmigen Spreizring 56 auf, der einstückig an den Innenkolben 54 angeformt ist. Die Figuren 11 bis 13 zeigen die Kolbeneinheit 50 in dem Anfangszustand, bei dem die Verbindungstege 53 noch nicht durchtrennt sind. Bei den Figuren 11 und 12 werden Innenkolben 54 und Außenkolben voneinander getrennt dargestellt. Figur 13 zeigt die Kolbeneinheit im zusammengesetzten Anfangszustand, in dem sich der Innenkolben 54 teilweise und der Spreizring 55 vollständig in einem Innenraum 57 des Außenkolbens 55 befinden.

Der Innenkolben 54 weist einen Kolbenkörper 58 auf. Im Kolbenkörper 58 ist ein Schlitz 59 vorgesehen, der sich in axialer Richtung (entlang der Längsachse 2) von dem Spreizring 56 bis zu einer Ansatzfläche 60 für den Druckteller 101 der Kolbenpistole 100 erstreckt, durch den Schlitz 59 ist der Umfang des Kolbenkörpers 58 vollständig unterbrochen. Aus Figur 12 wird deutlich, dass der Schlitz 59 bis zum Spreizring 56 reicht, dessen geschlossenen Umfang aber nicht öffnet.

Bedingt durch den Schlitz 59 ist der Innenkolben 54 nachgiebig und gibt daher Spannungen oder unerwünschte Kräfte, die auf einen schräg und/oder nicht mittig angesetzten Druckteller 101 zurückzuführen sind, nicht oder nur abgemildert an den Außenkolben 55 weiter. Der Außenkolben 55 lässt sich daher leichter durch den Kartuschenkörper 10 in Längsrichtung führen. Beschädigungen des Kartuschenkörpers 10, bedingt durch größere Radialkräfte durch den Außenkolben 55, lassen sich damit vermeiden selbst wenn die Wanddicke des Kartuschenkörpers 10 gering ist und/oder für den Kartuschenkörper ein weiches Material wie Papier oder Pappe gewählt wird.

Durch den axialen Druck wird der Spreizring 56 ausgeweitet, wodurch der Außenkolben 55 mit seinen Dichtlippen 61 dichtend gegen die Innenseite des Kartuschenkörpers 10 gedrückt werden. Ein Kolbenboden 62 des Außenkolben 55 ist leicht nach außen gewölbt und weist eine Öffnung/Vertiefung 63 zur Aufnahme des Clips 45 (siehe Figur 2) auf. Der Kolbenboden 62 kann auch eine andere Form annehmen, wodurch auf die Druckverteilung im Schlauchbeutel 40 und somit auch auf die Druckverteilung im ersten Beutelende 42 Einfluss genommen werden kann, wenn dieses gegen die Stirnfläche 76 des Hohlzylinders 72 gedrückt wird.

An einer Außenseite des Verbindungselements 51 sind umlaufende Krallelemente 64 zur sicheren Verbindung mit dem proximalen Ende 11 des Kartuschenkörpers 10 vorgesehen. Ein Endanschlag 65 des Verbindungselements 51 sorgt für die axiale Fixierung in Bezug auf den Kartuschenkörper 10.

### Bezugszeichenliste

- 1: Kartusche
- 2: Längsachse
- 10: Kartuschenkörper
- 11: distales Ende
- 12: proximale Ende
- 20: Kartuschenkappe
- 21: Abgabeauslass
- 22: Außengewinde
- 23: Abgabedüse
- 24: Abgabeöffnung
- 25: Wiederverschlussteil
- 26: Spitze
- 27: Schulterteil
- 28: Pressring
- 29: Krallelement
- 30: Rand
- 30: Rastlippe
- 40: Schlauchbeutel
- 41: Beutelfolie
- 42: erstes Beutelende
- 43: Clip
- 44: zweites Beutelende
- 45: Clip
- 46: Falte
- 47: Überstand
- 50: Kolbeneinheit
- 51: Verbindungsstück
- 52: Kolben
- 53: Verbindungssteg
- 54: Innenkolben
- 55: Außenkolben
- 56: Spreizring
- 57: Innenraum
- 58: Kolbenkörper
- 59: Schlitz
- 60: Ansetzfläche
- 61: Dichtelement
- 62: Kolbenboden
- 63: Öffnung/Vertiefung
- 64: Krallelement
- 65: Endanschlag
- 70: Einsatzelement
- 71: Verbindungszylinder
- 72: Hohlzylinder
- 73: Haltering
- 74: Radialrippe
- 75: Radialsteg
- 76: Stirnfläche
- 77: Freiraum

## Patentansprüche

1. Kartusche (1) für ein viskoses Material, die sich in eine Kartuschenpistole (100) oder dergleichen einsetzen lässt und umfasst:
- einen zylinderförmigen, einen Hohlraum begrenzenden Kartuschenkörper (10) mit einem proximalen Ende (11) und einem distalen Ende (12);
- eine Kartuschenkappe (20), die an dem distalen Ende (12) des Kartuschenkörpers (10) angeordnet ist, einen Abgabeauslass (21) aufweist und der ein Hohlzylinder (72) mit einer Stirnfläche (76) zugeordnet ist, wobei sich eine Längsachse des Hohlzylinders (72) parallel zu einer Längsachse (2) des Kartuschenkörpers (10) erstreckt und wobei der Hohlzylinder (72) in den Hohlraum des Kartuschenkörpers (10) hineinragt;
- einen im Hohlraum des Kartuschenkörpers (10) angeordneter Schlauchbeutel (40) zur Bevorratung des viskosen Materials, wobei der Schlauchbeutel (40) eine Beutelfolie (41) umfasst, welche in einem geschlossenen Zustand des Schlauchbeutels (40) zumindest an einem ersten Beutelende (41), das der Kartuschenkappe (20) zugewandt ist, mit einem Verschluss wurstzipfelartig zusammengehalten wird,
- eine Kolbeneinheit (50) mit einem Kolben (52), der sich entlang der Längsachse (2) des Kartuschenkörpers (10) verschieben lässt, wobei durch ein Verschieben des Kolbens (52) das erste Beutelende (42) gegen die Stirnfläche (76) des Hohlzylinders (72) gedrückt wird und in einem geöffneten Zustand des Schlauchbeutels (40) das viskose Material aus dem Schlauchbeutel (40) durch den Abgabeauslass (21) ausdosierbar ist,
**dadurch gekennzeichnet, dass** innerhalb des Hohlzylinders (72) ein Freiraum (77) ausgebildet ist, der frei von Aufstechspitzen oder Schneidelementen ist, sodass sich im geschlossenen Zustand des Schlauchbeutels (40) durch das Drücken gegen die Stirnfläche (76) im ersten Beutelende (42) ein Druck aufbaut, durch den der Verschluss geöffnet oder von der Beutelfolie (41) abgetrennt wird, ohne dass dabei die Beutelfolie (41) aufgeschlitzt oder aufgestochen wird.

2. Kartusche (1) nach Anspruch 1, **dadurch gekennzeichnet, dass** der Verschluss als ein Clip (43) ausgebildet ist.

3. Kartusche (1) nach Anspruch 1 oder 2, **dadurch gekennzeichnet, dass** der Hohlzylinder (72) einen kreisförmigen Querschnitt aufweist.

4. Kartusche (1) nach einem der Ansprüche 1 bis 3, **dadurch gekennzeichnet, dass** die Längsachse des Hohlzylinders mit der Längsachse (2) des Kartuschenkörpers (10) zusammenfällt.

5. Kartusche (1) nach einem der Ansprüche 1 bis 4, **dadurch gekennzeichnet, dass** die Stirnfläche (76) eine geschlossenen Ringfläche darstellt.

6. Kartusche (1) nach Anspruch 2 und einem der Ansprüche 1, 3 bis 5, **dadurch gekennzeichnet, dass** vor dem Abgabeauslass (21) Cliphaltemittel vorgesehen sind, die den abgetrennten Clip (43) daran hindern, in den Abgabeauslass (21) zu gelangen.

7. Kartusche (1) nach Anspruch 6, **dadurch gekennzeichnet, dass** die Cliphaltemittel einen Haltering (73) umfassen, der konzentrisch vor dem Abgabeauslass (21) angeordnet ist.

8. Kartusche (1) nach Anspruch 7, **dadurch gekennzeichnet, dass** der Hohlzylinder (72) mit dem Haltering (73) über einen Verbindungszylinder (71) verbunden sind, wobei ein Durchmesser des Verbindungszylinders (71) größer als ein Durchmesser des Halterings (73) und kleiner als ein Durchmesser des Hohlzylinders (72) ist.

9. Kartusche (1) nach Anspruch 8, **dadurch gekennzeichnet, dass** der Verbindungszylinder (71) sich axial an dem Hohlzylinder (72) anschließt und über Radialstege (75) mit dem Hohlzylinder (72) verbunden ist.

10. Kartusche (1) nach einem der Ansprüche 1 bis 9, **dadurch gekennzeichnet, dass** der Hohlzylinder (72) Teil eines separaten Einsatzelements (70) ist, das in die Kartuschenkappe (20) einsetzbar ist.

11. Kartusche (1) nach Anspruch 8 oder 9 sowie nach Anspruch 10, **dadurch gekennzeichnet, dass** die Kartuschenkappe (20) einen Aufnahmeraum (28) für den Verbindungszylinder (71) aufweist, durch den das Einsatzelement (70) in der Kartuschenkappe (20) zentriert wird.

12. Kartusche (1) nach einem der Ansprüche 1 bis 11, **dadurch gekennzeichnet, dass** der Kartuschenkörper (10) eine Wandung aufweist, die sich von dem distalen Ende (12) bis zum proximalen Ende (11) erstreckt und aus einem Material auf Basis von pflanzlichen Fasern gefertigt ist.

13. Kartusche (1) nach einem der Ansprüche 1 bis 12, **dadurch gekennzeichnet, dass** der Kolben (52) einen Außenkolben (55), einen Innenkolben (54) sowie einen Spreizring (56) aufweist, wobei der Außenkolben (55) durch den Spreizring (56) in radialer Richtung aufgeweitet wird, wenn der Innenkolben (54) durch die Kartuschenpistole (100) gegen den Spreizring (56) bzw. den Außenkolben (55) gedrückt wird, wobei der Innenkolben (54) einen Kolbenkörper (58) aufweist, in dem wenigstens ein Schlitz (59) vorgesehen ist, der sich in axialer Richtung von dem vorzugsweise nicht geschlitzten Spreizring (56) bis zu einer Ansetzfläche (60) für einen Druckteller (101) der Kartuschenpsitole (100) erstreckt.

14. Verfahren zur Nutzung der Kartusche (1) nach einem der Ansprüche 1 bis 13, wobei der Schlauchbeutel (40) im geschlossenen Zustand in den Kartuschenkörper (10) gesetzt wird, der Kolben (52) entlang der Längsachse (2) verschoben wird, wobei das erste Beutelende (42) gegen die Stirnfläche (76) des Hohlzylinder (72) gedrückt wird, wobei an dem ersten Beutelende (42) ein Druck erzeugt wird, durch den der Verschluss geöffnet oder von der Beutelfolie (41) getrennt wird, ohne dass vorher oder während der Abtrennung des Clips (43) die Beutelfolie (41) aufgeschlitzt oder durchgestochen wird.
